# EUROPÄISCHE PATENTSCHRIFT

(11) **EP 1 407 954 B1**
(45) Veröffentlichungstag und Bekanntmachung des Hinweises auf die Patenterteilung: **10.06.2009**
(21) Anmeldenummer: 03021793.9
(22) Anmeldetag: 26.09.2003
(51) Int. Cl.: B61G 9/24, B61G 7/10

(54) **Kuppelstange mit Richtgelenken in Eisenbahntragwageneinheiten**
Coupling bar with joints in units of railway carrying wagons
Barre d'accouplement avec articulations dans des unités de wagons porteurs ferroviaires

(30) Priorität: 11.10.2002 DE 10247621
(43) Veröffentlichungstag der Anmeldung: 14.04.2004
(73) Patentinhaber: Bartel, Manfred, 02906 Niesky (DE)
(72) Erfinder: Bartel, Manfred, 02906 Niesky (DE)

(56) Entgegenhaltungen:
- DE-A- 2 827 641
- DE-A- 2 949 276
- DE-A- 19 626 963

## Beschreibung

Die Erfindung betrifft Kuppelstangen mit Richtgelenken, deren Ausführung und Anordnung in einer Eisenbahntragwageneinheit mit End- und Mittenwagen gemäß dem Oberbegriff des Anspruches 1.

Kuppelstangen mit Richtgelenken in Eisenbahntragwageneinheiten, die Endtragwagen besitzen, die am freien Ende der Einheit mit einer UIC - Zug- und Stoßeinrichtung ausgestattet sind und am gegenüber liegenden Ende zum Mittentragwagen hin eine Druck - Zug - Kuppelstange besitzen sind bekannt und wurden auch bereits vorgeschlagen.
So beinhaltet die vorgeschlagene Lösung nach DE-Aktenzeichen 102 46 428.6 ein vereinfachtes Richtgelenk für Kuppelstangen von mehrgliedrigen Eisenbahntragwageneinheiten mit Federplattendämpfungselementen und Kuppelstangenendzugteilen, bei welchen druckseitige Federplattendämpfungselemente, eingespannt zwischen den Endflächen der Kuppelstange und den Stützlagerplatten des Richtgelenkes innerhalb eines Stützkäfiges, an dessen äußeren Rändern sich Abstütz- und Kipppunkte befinden, die einen solchen Abstand zur Anlagefläche der Stützlagerplatte aufweisen, dass sie beim Ausschwenken der Kuppelstange in vertikaler und/oder horizontaler Richtung und dem gleichzeitigen Wirken anfänglicher Längsdruckkräfte als Kraftübertragungspunkt zwischen Kuppelstange und Stützlagerplatte zur Anlage kommen, angeordnet sind.

Aus der DE--A1-196 26 963 ist eine Kuppelstange mit mehr als einem Kuppelstangenendteil bekannt.

Weiter wird vorgeschlagen, dass die Anlage der Abstütz- und Kipppunkte des Stützkäfiges an der Stützlagerplatte ab einem horizontalen Kuppelstangenausschlag erfolgt, der bei europäischen Normalspurbahnen im definierten Bereichen der Gleisbögen mit kleinem Gleisradius von ca. R 400 bis 300 m liegt und einem gleichzeitigen Wirken einer anfänglichen Längsdruckkraft von etwa ¹/₃ bis ½ der Maximalkraft der im Gegen/Vollbogen verlangten Mindestlängsdruckkaft entspricht.

Weiter ist vorgeschlagen, dass am Stützkäfig getrennte Abstütz- und Kipppunkte für eine vertikale/horizontale Stabilisierung der Tragwagen angeordnet sind, wobei die Stützkäfige in horizontaler Richtung von ihren Mittelpunkten aus verbreitete Ränder aufweisen, die Abrollkurven besitzen, so dass die Kraftübertragungspunkte zwischen Richtgelenkplatten und Stützlagerplatten beim Durchfahren kleinerer Bögen sich nach außen bewegen und beim Wirken von Längsdruckkräften Rückstellmomente erzeugen. Es ist auch vorgesehen, dass der Stützkäfig als Abstütz- und Kipppunkte Hilfdruckfedem besitzt.

Die vorgeschlagene Ausführung hat neben den unverkennbaren Vorteilen, dass sie im Normallastbereich, das heißt beim Durchfahren eines geraden Gleises und eines solchen mit großen Gleisradien, der dem größten Anteil des Fahrbetriebes eines Güterwagens entspricht, allein mit der Richtgelenkwirkung des druckseitigen Dämpfungselementes arbeitet und erst im außergewöhnlichen Lastbereich, das heißt im Gleisbogen < R = 400 bis 300 m Abstütz- und Kipppunkte in Tätigkeit treten, die dann insbesondere die hohen Richtgelenkwirkungen in horizontaler Ebene erzeugen, jedoch auch die Nachteile, dass sie einige empfindliche und auch Eisenbahn untypische Teile, wie besondere und direkt wirkende Abstützelemente zwischen Richtgelenk- und Stützlagerplatte benötigt.

Diese Kraftübertragung ist erwartungsgemäß auch nicht vollständig verschleißfrei.

Bei der vorgeschlagenen Verwendung von Hilfsdruckfedern in den seitlichen Endbereichen der Richtgelenkplatten können selbige im Normallastbereich nur zu einem geringen Teil zur Übernahme von Druckkräften herangezogen werden, was nach wie vor die Verwendung eines starken und aufwendigen druckseitigen Federelementes erforderlich macht.
Eine optimale und möglichst ständige und ausgeglichene Ausnutzung der Dämpfungselemente zwischen Hilfsdruckfedem und Hauptdruckfederelementen ist dabei nicht gegeben.

Aufgabe der Erfindung ist es, eine Kuppelstange mit Richtgelenken zu schaffen, welche die Nachteile der bekannten Lösungen vermeidet und durch die Anwendung von Eisenbahn typischen Bauelementen bewährter und robuster Druck - Zug - Einrichtungen die Richtgelenkwirkung bei leichtgewichtigen End- und Mittentragwagen von Eisenbahntragwageneinheiten mit standardisierten Wagenabmessungen und geringen Eigenmassen, die Anforderung der Laufsicherheit unter der Wirkung von Längsdruckkräften zuverlässig zu gewährleisten bei Geringhaltung des Herstellungs- und Unterhaltungsaufwandes.

Die Aufgabe wird erfindungsgemäß durch die Merkmale des Patentanspruches 1 gelöst. Vorteilhafte Ergänzungen der Erfindung gehen aus den Unteransprüchen hervor.

Erfindungsgemäß ist, dass die Kuppelstangen mit ihren Richtgelenkplatten an dem, dem Endtragwagen zugewandten Ende über mindestens zwei, maximal drei Stück Kuppelstangenendteile, die mindestens an der Stützlagerplatte gelenkig und mindestens axial längsverschiebbar gelagert angeordnet sind, verfügt,
und dass die Kuppelstangenendteile, an denen die druckseitigen Einzelfederelemente angeordnet sind, im seitlichen äußeren Endbereich der Richtgelenkplatte und der Stützlagerplatte in einem Abstand "a" parallel und paarweise angeordnet sind,
und dass die genannten druckseitigen Einzelfederelemente, insbesondere bei vertikalen Ausschlägen der Kuppelstange für die Erzielung einer vergrößerten Stabilisierungsleistung unter Ausnutzung ihrer keilförmigen Deformation in Kuppelstangenschrägstellungen ausgelegt und angeordnet sind,
und dass bei der Verwendung eines dritten Kuppelstangenendteiles , dieses ausschließlich die notwendigen zugseitigen Einzelfederelemente trägt,
und dass bei dem, dem Mittentragwagen zugewandten Kuppelstangenende und an beiden Enden der Kuppelstangen zwischen den Mittentragwagen nur ein Kuppelstangenendteil mit druck- und zugseitigen Einzelfederelementen vorgesehen ist.

Das hat den entscheidenden Vorteil, dass der geringeren Entgleisungsgefahr der Mittentragwagen, die an ihren beiden Enden über längsmittig angeordneten Kuppelstangen miteinander verbunden sind, durch die Anwendung von Richtgelenken und angepasster geringerer Rückstellwirkung und einem geringeren ökonomischen Aufwand und geringerer Eigenmasse Rechnung getragen wird.

Weiter ist erfindungsgemäß, dass die äußeren Kuppelstangenendteile auch in der Richtgelenkplatte paarweise gelenkig gelagert, zur Ermöglichung einer elastischen Drehbewegung der Kuppelstange über die Längsachse mit dem Drehwinkel "α_{Dr}" und einer Drehrückstellbewegung aus dem Ankippen der paarweisen Säulen von Einzelfederelementen heraus, ausgeführt sind,
und dass Auflagen im Tragwagenuntergestell angeordnet sind.

Zur Gewährleistung der Funktionssicherheit trägt weiter bei, dass zur Begrenzung des Verspannmomentes der Tragwagen zueinander beim Durchfahren sehr enger Gleisbögen ohne wirkende Längsdruckkraft zwischen der Kuppelstange und Teilen des Richtgelenkes ein Drehpunkt, welcher ein anfängliches kraftfreies Ausschwenken der Kuppelstange um den Freilaufwinkel "α_{F}" bis zu einer Begrenzung ermöglicht, angeordnet ist.

Der besondere Vorteil der vorgeschlagenen Kuppelstange mit Richtgelenken in Eisenbahntragwageneinheiten ist, seine robuste und Eisenbahn typische Bauweise in Form von in einem Abstand "a" parallel und mindestens an den Stangenenden der Endwagen angeordneten und paarweisen Druckfederelementen mit der Zuordnung von einer oder zwei Stück Federsäulen zur Aufnahme der Zuglängskräfte und von Zugkomponenten beim Ausschwenken der Kuppelstangen.
Dadurch wird von vornherein über die Federelemente mit ihrem beträchtlichen Abstand zueinander im Gleisbogen die Grundlage für eine hohe Richtgelenkwirkung insbesondere an den Endtragwagen geschaffen.
Durch die Federelastizität ist für einen progressiven Anstieg der Rückstellung aus dem Richtgelenk im Gleisbogen mit kleinen Radien von 400 bis 150 m gemäß den Forderungen des internationalen Eisenbahnverbandes UIC gesorgt.

Die angemessene Richtgelenkleistung ist gepaart mit einer Kosten und Masse sparenden Ausführung.
Durch die Anwendungsmöglichkeit eines Drehpunktes zwischen Kuppelstange und Richtgelenk kann unzulässig hohen Verspannmomenten der leichten Wagen in extrem engen Kurven vorgebeugt werden.

Die vorstehende erfinderische Lösung stellt einen Beitrag dar zur Gewährleistung einer hohen Zuverlässigkeit sowie eines stabilen und sicheren Wagenlaufes bei niedrigen Eigengewichten und extrem großen Wagenlängenparametern, insbesondere von Endtragwagen und ihren wesentlich höheren Entgleisungsbeanspruchung, gegenüber dem Mittenwagen, die über Druck - Zug - Kuppelstangen mit den nachfolgenden im höheren Maße entgleisungssicheren Mittentragwagen der Einheit verbunden sind.
Durch die erzielte Vergrößerung der Zuladung und der Ladelänge der Wagen bei Geringhaltung der Kosten wird maßgebend auf einen wirtschaftlichen Schienentransport Einfluss genommen.

Im Folgenden werden Ausführungsbeispiele der Erfindung anhand von Zeichnungen näher erläutert. Es zeigen:
- Figur 1:: eine Draufsicht auf ein Kuppelstangenende und drei Kuppelstangenendteilen,
- Figur 2:: eine Draufsicht, wie Figur 1, jedoch mit angeordneten 2 Stück Kuppelstangenendteilen ,
- Figur 3:: eine Draufsicht, wie Figur 2 mit angeordnetem Drehpunkt,
- Figur 4:: einen Längsschnitt durch eine Federsäule gemäß Figur 2,
- Figur 5:: einen Schnitt gemäß Figur 2 als Vorderansicht des Kuppelstangenendes
- Figur 6:: eine Draufsicht auf gekuppelte Tragwagen.

Die Figuren 1 bis 3 zeigen Draufsichten auf Endpartien von Kuppelstangen 4 mit der erfindungsgemäßen Ausführung der Richtgelenke und der Anordnung am Tragwagenuntergestelle des Endtragwagens 1. Letzterer befindet sich an den Enden der mehrteiligen Einheiten und besitzt als Schnittstelle zur UIC - Druck - und Zugeinrichtung an einem Ende Seitenpuffer mit einer Schraubenkupplung und am anderen Ende eine Druck - Zug - Kuppelstange mit dem Vorteil eines geringeren Gewichtes gegenüber der UIC - Schnittstelle und der Möglichkeit über die Kuppelstange eine Ladelängenanpassung vorzunehmen.

Die Ausführungen zeigen, dass die Kuppelstangen 4 mit ihren Richtgelenkplatten 5 an dem, dem genannten Endtragwagen 1 zugewandten Ende über maximal drei, aber mindestens zwei Kuppelstangenendteilen 7, die mindestens an der Stützlagerplatte 6 gelenkig und mindestens axial längsverschiebbar gelagert angeordnet sind, wobei der Gelenkpunkt innerhalb oder außerhalb des Dickenmaßes der Stützlagerplatte liegen kann, verfügt, wobei die Kuppelstangenendteile 7, an denen die druckseitigen Einzelfederelemente 8.1 angeordnet sind, im seitlichen äußeren Endbereich der Richtgelenkplatte 5 und der Stützlagerplatte 6 in einem Abstand "a" parallel und paarweise angeordnet sind.
Dabei ist denkbar, dass in den gelenkigen Lagerstellen der Kuppelstangenendteile 7 in der Stützlagerplatte 6 auch vergrößerte Radialspiele vorgesehen werden.

Weiterhin sind die genannten druckseitigen Einzelfederelemente 8.1, insbesondere bei vertikalen Ausschlägen der Kuppelstange 4 für die Erzielung einer vergrößerten Stabilisierungsleitung unter Ausnutzung ihrer keilförmigen Deformation bei Kuppelstangenschrägstellungen ausgelegt und angeordnet. Das bedeutet zum Beispiel, dass diese druckseitigen Einzelfederelemente 8.1 größere Durchmesser, geringere Dicke, härteren Federwerkstoff und/oder eine hohe spezifische Federung besitzen können oder auch in geringerer Stückzahl hintereinander angeordnet sind.

Bei der Verwendung eines dritten Kuppelstangenendteiles 7 trägt dieses ausschließlich die notwendigen zugseitigen Einzelfederelemente 8.2.
Dabei wird vorteilhaft erreicht, dass die Verspannung in engeren Kurven durch die Hebelarmverkürzung auf "^{a}/₂" gering gehalten wird, jedoch die Rückstellwirkung über den Hebelarm des vollen Abstandes "a" verbleibt auf hohem Niveau.

Gemäß der Figur 6 ist vorgesehen, dass bei dem, dem Mittentragwagen 2 zugewandten Kuppelstangenende und an beiden Enden der Kuppelstange 4 zwischen den Mittentragwagen 2 nur ein Kuppelstangenendteil 7 mit druck- und zugseitigen Einzelfederelementen 8.1 und 8.2 angeordnet sind. Dies wird möglich, da das große horizontale Drehmoment durch die Außermittigkeit der Druckkrafteinleitung in den Gleisbögen über nur einen Seitenpuffer im wesentlichen nur in den Endtragwagen wirkt.
Der nachfolgende Mittentragwagen ist davon nur zum Teil beeinflusst, in Abhängigkeit von der Richtgelenkleistung des Stangenendes im Endwagen 1.
Gegebenenfalls ist bei extrem leichten Mittentragwagen 2 die Richtgelenkleistung bis je zum ersten Mittentragwagen stufenweise zu reduzieren.

Gemäß den Figuren 4 und 5 ist vorgesehen, dass die äußeren Kuppelstangenendteile 7 auch noch in der Richtgelenkplatte 5 paarweise gelenkig gelagert sind.
Damit wird eine elastische Drehbewegung und Lagerung der Kuppelstange 4 über die

Längsachse mit dem Drehwinkel "α_{Dr}" erreicht.
Infolge des Ankippens der Eizelfederelemente in den paarweisen Säulen wird eine Drehrückstellbewegung der Kuppelstange erreicht, wodurch auch die Laufgüte der Tragwagen günstig beeinflusst wird.

Gemäß Figur 3 ist vorgesehen, dass zur Begrenzung des Verspannmomentes zwischen den Wagen beim Durchfahren sehr enger Gleisbögen ohne wirkende Längsdruckkraft "L_{K}" zwischen dem Schaft der Kuppelstange 4 und den Teilen des Richtgelenkes ein Drehpunkt 11 angeordnet ist, welcher ein anfängliches kraftfreies Ausschwenken der Kuppelstange 4 um den Freilaufwinkel "α_{F}" bis zur Begrenzung 12 ermöglicht. Besondere Bedeutung hat diese Lösung für die Ausführungen gemäß Figuren 2 und 3.

Der Vorteil des vorgeschlagenen Systems von Kuppelstangen mit einer variablen und anpassbaren Ausführung von Richtgelenken, bestehend aus bis zu drei Kuppelstangenendteilen pro Richtgelenk mit Einzelfederelementen und deren gezielten Anwendung und Anordnung innerhalb einer mehrgliedrigen Tragwageneinheit in Abhängigkeit zwischen End- und Mittelwagen. Dadurch wird ein hohes Maß an Laufsicherheit bei geringeren Totlasten und niedrigen Kosten bei der Herstellung und der Unterhaltung erzielt.

### Aufstellung der verwendeten Bezugszeichen

- 1: Endtragwagen
- 2: Mittentragwagen
- 3: Tragwagenuntergstell
- 4: Kuppelstange
- 5: Richtgelenkplatte
- 6: Stützlagerplatte
- 7: Kuppelstangenendteil
- 8: Einzelfederelement
- 8.1: druckseitiges Einzelfederelement
- 8.2: zugseitiges Einzelfederelement
- 9: Endscheibe
- 10: Auflage
- 11: Drehpunkt
- 12: Begrenzung
- 13: Gelenk

- α_{V}: - vertikaler Ausschlagwinkel
- α_{H}: - horizontaler Ausschlagwinkel
- α_{F}: - Freilaufwinkel
- α_{Dr}: - Drehwinkel (der Kuppelstange)
- L_{K}: - Längskraft
- a: - Abstandsmaß
- b: - maximaler Drucklängshub

## Patentansprüche

1. Kuppelstange mit Richtgelenken, deren Ausführung und Anordnung in einer Eisenbahntragwageneinheit Verwendung finden, bestehend aus in leichter und wirtschaftlicher Bauweise hergestellten End- und Mittentragwagen (1) und (2) oder nur aus Endtragwagen (1), bei der zur Erzielung einer axialen Federung und Dämpfung Federelemente (8.1) und (8.2) verwendet werden, die über Kuppelstangenendteile (7) an den Endplatten der Kuppelstange (4) und Stützlagerplatten (6) mit den Tragwagenuntergestellen (3) verbunden sind.
**dadurch gekennzeichnet, dass** die Kuppelstange (4) mit ihren Richtgelenkplatten (5) an dem dem Endtragwagen (1) zugewandten Ende über mindestens zwei, maximal drei Stück Kuppelstangenendteilen (7), die mindestens an der Stützlagerplatte (6) gelenkig gelagert und mindestens axial längs verschiebbar angeordnet ist verfügt,
und dass die Kuppelstangenendteile (7), an denen die druckseitigen Einzelfederelemente (8.1) angeordnet sind, im seitlichen äußeren Endbereich der Richtgelenkplatte (5) und der Stützlagerplatte (6) in einem Abstand "a" parallel und paarweise angeordnet sind,
und dass die genannten druckseitigen Einzelfederelemente (8.1), insbesondere bei vertikalen Ausschlägen der Kuppelstange (4) für die Erzielung einer vergrößerten Stabilisierungsleistung unter Ausnutzung ihrer keilförmigen Deformation bei Kuppelstangenschrägstellungen ausgelegt und angeordnet sind,
und dass bei der Verwendung eines dritten Kuppelstangenendteiles (7) dieses ausschließlich die notwendigen zugseitigen Einzelfederelemente (8.2) trägt,
und dass bei dem, dem Mittentragwagen (2) zugwandten Kuppelstangenende und an beiden Enden der Kuppelstangen (4) zwischen den Mittentragwagen (2) nur ein Kuppelstangenendteil (7) mit druck- und zugseitigen Einzelfederelementen (8.1, 8.2) vorgesehen ist.

2. Kuppelstange mit Richtgelenk nach Anspruch 1,
**dadurch gekennzeichnet, dass** die äußeren Kuppelstangenendteile (7) auch in der Richtgelenkplatte (5) paarweise gelenkig gelagert, zur Ermöglichung einer elastischen Drehbewegung der Kuppelstange (4) über die Längsachse mit dem Drehwinkel "α_{Dr}" und einer Drehrückstellbewegung aus dem Ankippen der paarweisen Säulen von Einzelfederelementen (8) heraus, ausgeführt sind,
und dass Auflagen (10) im Tragwagenuntergestell (3) angeordnet sind.

3. Kuppelstange mit Richtgelenk nach einem der vorhergehenden Ansprüche,
**dadurch gekennzeichnet, dass** zur Begrenzung des Verspannmomentes der Tragwagen zueinander beim Durchfahren sehr enger Gleisbögen ohne wirkende Längsdruckkraft "L_{K}" zwischen der Kuppelstange (4) und Teilen des Richtgelenkes ein Drehpunkt (11), welcher ein anfängliches kraftfreies Ausschwenken der Kuppelstange (4) um den Freilaufwinkel "α_{F}" bis zur Begrenzung (12) ermöglicht, angeordnet ist.

4. Kuppelstange mit Richtgelenk nach einem der vorhergehenden Ansprüche,
**daduch gekennzeichnet, dass** bei der Ausführung des Kuppelstangenanschlusses über 3 Stück Kuppelstangenendteile das Maß "b" zwischen der Richtgelenkplatte (5) und der Stützlagerplatte (6) im Bereich der die zugseitigen Einzelfederelemente (8.2) tragenden Kuppelstangenendteile (7) so gering wie möglich ausgeführt ist.

5. Kuppelstange mit Richtgelenk nach einem der vorhergehenden Ansprüche,
**dadurch gekennzeichnet, dass** die druckseitigen Einzelfederelemente (8.1) zur Erzielung einer hohen Stabilisierungsleistung mit
- vergrößertem Federscheibendurchmesser und/oder
- erhöhter Werkstoffhärte und/oder
- einer hohen Gesamtfederkonstante
ausgeführt sind

6. Kuppelstange mit Richtgelenk nach einem der vorhergehenden Ansprüche
**dadurch gekennzeichnet, dass** an dem, dem Mittentragwagen (2) zugewandten Kuppelstangenende, mindestens jedoch an den beiden Enden der Kuppelstangen (4) zwischen dem folgenden Mittentragwagen (2) druckseitige Einzelfederelemente (8.1) mit insgesamt nur einem Kuppelstangenendteil (7) in der gleichen Ausführung, wie sie am Kuppelstangenende zum Endtragwagen (1) hin ausgeführt und kraftseitig gelagert sind, Anwendung finden.

## Claims

1. Coupling rod having elevating links whose design and arrangement are used in a railway carrying wagon unit composed of end carrier wagons (1) and central carrier wagons (2) manufactured in a lightweight and economical fashion, or only of end carrier wagons (1) in which, in order to achieve axial suspension and damping, spring elements (8.1) and (8.2) are used which are connected to the carrier wagon bogies (3) by means of coupling rod end parts (7) on the end plates of the coupling rod (4) and supporting bearing plates (6),
**characterized in that** the coupling rod (4) with its elevated link plates (5) has, at the end facing the end carrier wagon (1), at least two, at most three, coupling rod end parts (7) and is mounted in an articulated fashion at least on the support bearing plate (6) and is arranged in at least axially longitudinally displaceable fashion,
and **in that** the coupling rod end parts (7), on which the pressure-side individual spring elements (8.1) are arranged, are arranged in parallel and in pairs at a distance "a" in the lateral outer end region of the elevating link plate (5) and of the supporting bearing plate (6),
and **in that** the said pressure-side individual spring elements (8.1) are designed and arranged to provide, in particular in the case of vertical deflections of the coupling rod (4), an improved stabilizing capability by utilizing their wedge-shaped deformation in the case of oblique positions of the coupling rod,
and **in that**, where a third coupling rod end part (7) is used, the latter exclusively bears the necessary tension-side individual spring elements (8.2),
and **in that** only one coupling rod end part (7) with pressure-side and tension-side individual spring elements (8.1, 8.2) is provided at the coupling rod end facing the central carrier wagon (2) and at both ends of the coupling rods (4) between the central carrier wagons (2).

2. Coupling rod having an elevating link according to Claim 1,
**characterized in that** the outer coupling rod end parts (7) are also mounted in articulated pairs in the elevating link plate (5), and are designed to permit an elastic rotational movement of the coupling rod (4) by means of the longitudinal axis with a rotary angle "α_{Dr}" and a rotary return movement out of the tipping of the paired columns of individual spring elements (8),
and **in that** supports (10) are arranged in the carrier wagon bogies (3).

3. Coupling rod having an elevating link according to one of the preceding claims
**characterized in that,** in order to limit the tensioning moment of the carrier wagons with respect to one another when the vehicle travels through very tight bends in the track without a longitudinal pressing force "L_{K}", a pivot point (11), which permits an initial force-free pivoting out of the coupling rod (4) by the free wheeling angle "α_{F}" as far as the limiting means (12), is arranged between the coupling rod (4) and parts of the elevating link.

4. Coupling rod having an elevating link as claimed in one of the preceding claims,
**characterized in that** in the design of the coupling rod connection over three coupling rod end parts, the dimension "b" between the elevating link plate (5) and the supporting bearing plate (6) in the region of the coupling rod end parts (7) which bear the tension-side individual spring elements (8.2) is made as small as possible.

5. Coupling rod having an elevating link according to one of the preceding claims,
**characterized in that** the pressure-side individual spring elements (8.1) are designed to provide a high stabilizing capability with
- increased spring strut diameter and/or
- increased material hardness and/or
- a high overall spring constant.

6. Coupling rod having an elevating link according to one of the preceding claims,
**characterized in that** pressure-side individual spring elements (8.1) with a total of just one coupling rod end part (7) of the same design as those which extend to the end carrier wagon (1) at the coupling rod end, and are mounted on the force side are applied at the coupling rod end which faces the central carrier wagon (2), and at least at the two ends of the coupling rods (4) between the following central carrier wagon (2).

## Revendications

1. Barre d'accouplement avec articulations d'alignement dont la réalisation et l'agencement sont utilisés dans une unité de wagon porteur ferroviaire, constituée de wagons porteurs de bout et centraux (1) et (2) ou seulement de wagons porteurs de bout (1), dans laquelle, pour obtenir une suspension axiale et un amortissement axial, on utilise des éléments de ressort (8.1) et (8.2), qui sont connectés par le biais de pièces d'extrémité de barre d'accouplement (7) sur les plaques d'extrémité de la barre d'accouplement (4) et les plaques de palier d'appui (6) aux châssis des wagons porteurs (3),
**caractérisée en ce que**
la barre d'accouplement (4) avec ses plaques d'articulations d'alignement (5) à l'extrémité tournée vers le wagon porteur de bout (1), dispose d'au moins deux, et au maximum de trois pièces d'extrémité de barre d'accouplement (7) qui sont montées de manière articulée au moins sur la plaque de palier d'appui (6) et qui sont disposées au moins de manière déplaçable axialement,
et **en ce que** les parties d'extrémité de barre d'accouplement (7) sur lesquelles sont disposés les éléments de ressort individuels (8.1) du côté pression, sont disposées dans la région d'extrémité extérieure latérale de la plaque d'articulation d'alignement (5) et de la plaque de palier d'appui (6) à une distance "a" parallèlement et par paires,
et **en ce que** lesdits éléments de ressort individuels (8.1) du côté pression, en particulier en cas de déviations verticales de la barre d'accouplement (4), sont conçus et disposés pour obtenir une performance de stabilisation accrue en utilisant leur déformation cunéiforme dans le cas de positions en biais de la barre d'accouplement, et **en ce que** lors de l'utilisation d'une troisième pièce d'extrémité de barre d'accouplement (7), celle-ci porte exclusivement les éléments de suspension individuels nécessaires (8.2) du côté traction,
et **en ce que** dans le cas de l'extrémité de la barre d'accouplement tournée vers le wagon porteur central (2) et aux deux extrémités des barres d'accouplement (4) entre les wagons porteurs centraux (2), il n'est prévu qu'une seule pièce d'extrémité de barre d'accouplement (7) avec des éléments de ressort individuels (8.1, 8.2) du côté pression et du côté traction.

2. Barre d'accouplement avec articulation d'alignement selon la revendication 1,
**caractérisée en ce que** les pièces d'extrémité de barre d'accouplement extérieures (7) sont montées de manière articulée par paire également dans la plaque d'articulation d'alignement (5), et sont réalisées pour permettre un mouvement de rotation élastique de la barre d'accouplement (4) sur l'axe longitudinal avec un angle de rotation "α_{Dr}" et un mouvement de rappel de rotation hors du basculement des colonnes appariées d'éléments de ressort individuels (8),
et **en ce que** des appuis (10) sont disposés dans le châssis (3) des wagons porteurs.

3. Barre d'accouplement avec articulation d'alignement selon l'une quelconque des revendications précédentes, **caractérisée en ce que** pour limiter le couple de serrage des wagons porteurs l'un par rapport à l'autre lors du passage sur des voies en courbes très serrées sans force de pression longitudinale active "L_{K}" entre la barre d'accouplement (4) et des pièces de l'articulation d'alignement, un pivot (11) est prévu, lequel permet un pivotement initial sans force de la barre d'accouplement (4) autour de l'angle de roue libre "α_{F}" jusqu'à la limite (12).

4. Barre d'accouplement avec articulation d'alignement selon l'une quelconque des revendications précédentes, **caractérisée en ce que** dans le cas de la réalisation de la connexion à barre d'accouplement avec trois pièces d'extrémité de barre d'accouplement, la dimension "b" entre la plaque d'articulation d'alignement (5) et la plaque de palier d'appui (6) dans la région des pièces d'extrémité de barre d'accouplement (7) portant les éléments de ressort individuels (8.2) du côté traction est réalisée aussi petite que possible.

5. Barre d'accouplement avec articulation d'alignement selon l'une quelconque des revendications précédentes, **caractérisée en ce que** les éléments de ressort individuels (8.1) du côté pression sont réalisés pour obtenir une performance de stabilisation élevée avec :
- un diamètre de plateau de ressort accru et/ou
- une dureté de matériau accrue et/ou
- une constante de ressort totale accrue.

6. Barre d'accouplement avec articulation d'alignement selon l'une quelconque des revendications précédentes, **caractérisée en ce que** sur l'extrémité de barre d'accouplement tournée vers le wagon porteur central (2), mais au moins sur les deux extrémités des barres d'accouplement (4) entre le wagon porteur central suivant (2), des éléments de ressort individuels (8.1) du côté pression sont utilisés avec au total seulement une partie d'extrémité de barre d'accouplement (7) de même réalisation, telle qu'elles sont réalisées et montées côté force sur l'extrémité de barre d'accouplement vers le wagon porteur de bout (1).
